# EUROPÄISCHE PATENTSCHRIFT

(11) **EP 0 693 388 B1**
(45) Veröffentlichungstag und Bekanntmachung des Hinweises auf die Patenterteilung: **16.06.1999**
(21) Anmeldenummer: 95100949.7
(22) Anmeldetag: 25.01.1995
(51) Int. Cl.: B44C 5/04, D06N 7/00, B29D 31/00

(54) **Mehrfarbig gemusterter Bodenbelag**
Patterned multicoloured floor covering
Revêtement de sol à motif multicolore

(30) Priorität: 23.07.1994 DE 4426172
(43) Veröffentlichungstag der Anmeldung: 24.01.1996
(73) Patentinhaber: FREUDENBERG, Carl, D-69469 Weinheim/Bergstrasse (DE)
(72) Erfinder: Graab, Gerhard, Dr., D-68199 Mannheim (DE); Heckel, Klaus, Dr., D-69517 Gorxheimertal (DE); Rischer, Dieter, D-69518 Absteinach (DE); Nahe, Thorsten, D-67134 Birkenheide (DE); Grünhag, Helmut, D-69502 Hemsbach (DE)

(56) Entgegenhaltungen:
- EP-A- 0 117 272
- EP-A- 0 582 770
- EP-A- 0 668 138
- DE-C- 4 405 589
- GB-A- 649 043
- GB-A- 777 748
- US-A- 2 083 201
- DATABASE WPI Section Ch, Week 7625 Derwent Publications Ltd., London, GB; Class A32, AN 76-46849X & JP-A-51 050 965 ( MATSUSHITA ELEC WKS) , 7.Mai 1976

## Beschreibung

Die Erfindung betrifft einen mehrfarbig gemusterten Bodenbelag nach dem Oberbegriff des ersten Patentanspruchs.

Ein solcher Bodenbelag ist beschrieben in der Patentanmeldung EP-A-0 668 138 (Stand der Technik gemäß Art.54(3)EPÜ). Er besteht aus einer Bahn, die eine erste Farbe aufweist, und aus kontrastfarbenen Partikeln, die in die Bahn eingebettet sind. Die Bahn und die Partikel werden aus vernetzbarem, elastomerem Werkstoff gebildet. Das kontrastfarbene Kautschukgranulat ist in die Basisbahn oberflächenbündig eingepreßt und durch nachfolgende Vulkanisierung des erhaltenen Gebildes bleibend fixiert. Die einzelnen, kontrastfarbenen Partikel weisen zumindest zwei voneinander und von der Basisbahn verschiedenfarbige Partikelsektionen auf.

Gemäß dieser älteren Patentanmeldung wird gefordert, daß Menge und Farbe der Partikel und Partikelsektionen so gewählt und mit der Menge und Farbe des die Bahn bildenden Werkstoffkörpers abgestimmt sind, daß die sich bei einer homogenen Durchmischung aller in dem Bodenbelag enthaltenen Bestandteile ergebende Mischfarbe mit der ersten Farbe übereinstimmt.

Ferner wird angegeben, mit welchem Verfahren die Partikel und Partikelsektionen herstellbar sind und wie das Einpressen in die elastomere Basisbahn erfolgt.

Nachteilig an dieser Bodenbelagsbahn ist die Tatsache, daß die Farben der aufgestreuten Partikel bei homogener Durchmischung wieder die Grundfarbe der Basisbahn ergeben müssen. Diese Forderung schränkt die zur Verfügung stehende Farbauswahl drastisch ein. Die gestalterischen Möglichkeiten für das Design des fertigen Bodenbelags sind dadurch erheblich begrenzt. Ferner ist die Herstellung eines durch Rußeinlagerung in die Basisbahn leitfähigen Bodenbelags wegen der Bedingungen bezüglich der Farbauswahl nicht möglich.

Die Aufgabe der vorliegenden Erfindung besteht darin, einen gattungsgemäßen Bodenbelag anzugeben, bei dem man in der farblichen Gestaltung freier ist. Es soll damit die Möglichkeit offen sein, das optische Erscheinungsbild weiter zu verbessern. Ferner sollen auch elektrisch leitfähige Varianten ohne Verzicht auf farbliche Musterung möglich gemacht werden.

Die Lösung dieser Aufgabe wird im ersten Patentanspruch definiert, wobei vorteilhafte Ausgestaltungen in den Unteransprüchen kennzeichnend dargelegt sind.

Die Erfindung geht von folgenden Vorgaben aus: Es muß zumindest eine erste Partikelsektion vorhanden sein, welche zumindest eine zweite Partikelsektion keil- oder streifenförmig durchdringt. Betrachtet man die Sichtfläche des Bodenbelags, so müssen wenigstens 50 % aber weniger als 100 % der im Bereich der auf seiner Oberfläche sichtbaren Partikel-Bestandteile jeweils farblich gleiche Partikelsektionen aufweisen, welche durch ihre jeweilige Flächen n gekennzeichnet sind.

Sind zwei Farben, welche mit 1 bzw. 2 bezeichnet werden, je Granulat vorhanden, so muß die Addition der Flächen n farblich gleicher Partikelsektionen in jeweils einem der genannten, zu jeweils wenigstens 50 % vorhandenen Partikel-Bestandteile der Ungleichung${\text{Σn}}_{\text{1}} {\text{≠ Σn}}_{\text{2}} \text{,}$ genügen.

Sind mehr als zwei Farben, mit 1, 2, 3....x bezeichnet, je Granulat vorhanden, so gehorcht entsprechend die Addition gleichfarbiger Partikelsektion-Flächen je besagtem, zu wenigstens 50 % vorhandenem Partikel-Bestandteil, der Ungleichung${\text{Σn}}_{\text{1}} {\text{≠ Σn}}_{\text{2}} {\text{≠ Σn}}_{\text{x}} \text{.}$

Das geschmackliche Erscheinungsbild des Bodenbelags läßt sich durch diese Vorbedingungen in weitaus größerem Maße variieren, als dies beim Stand der Technik gemäß EP-A-0 668 138 möglich ist: Die Farbauswahl ist nun nahezu beliebig und unterliegt lediglich geschmacklichen Kriterien. Die gestalterischen Möglichkeiten werden hierdurch bedeutend erweitert, da im Gesamteindruck beliebige farbliche Effekte erzielbar sind.

Die Partikel können so dicht benachbart angeordnet sein, daß sich eine gegenseitige Berührung ergibt. Das äußere Erscheinungsbild des Bodenbelags wird bei einer solchen Ausführung maßgeblich durch Struktur und Einfärbung der Partikel bestimmt.

Es ist jedoch auch möglich, die Partikel im einem gegenseitigen Abstand voneinander anzuordnen. Das äußere Erscheinungsbild des Bodenbelags wird bei einer solchen Ausführung maßgeblich durch die Farbe der Bahn bestimmt, wobei die Partikel eine Auflockerung des Erscheinungsbildes bewirken.

Die Partikel können in einem willkürlich vorgegebenen Muster verteilt sein, beispielsweise auch nach Art von Buchstaben, Worten und/oder Piktogrammen.

Das Verfahren zur Herstellung des Bodenbelags unterscheidet sich in technischer Hinsicht nicht von demjenigen, wie es bereits in EP-A-0 668 138 beschrieben ist. Lediglich bezüglich der Farbauswahl müssen die anspruchsgemäßen Kennzeichen der vorliegenden Erfindung beachtet werden.

Unter dieser Voraussetzung wird in eine homogen in einer ersten Farbe eingefärbte Bahn aus Kautschuk das kontrastfarbene Granulat aus Kautschuk aufgestreut. Es umfaßt die Partikel mit mindestens zwei voneinander und von der Basisbahn verschiedenfarbigen Partikelsektionen. Die Partikel werden nach dem Aufstreuen mittels eines Walzenkalanders, einer kontinuierlichen Vulkanisationsmaschine oder einer Presse bei einer Temperatur von 160 bis 190°C oberflächenbündig in die Bahn eingepreßt und durch anschließende Vulkanisierung des Kautschuks festgelegt.

Alle für die Herstellung von Bodenbelägen geeigneten, elastomeren Werkstoffe können Verwendung finden, beispielsweise solche mit den genormten Bezeichnungen SBR, NBR, EPDM, Naturkautschuk sowie Abmischungen hiervon.

Das, bezogen auf die Farbe der Bahn, kontrastfarbene Granulat läßt sich erhalten, indem kontrastfarbene Gummimischungen unabhängig voneinander erzeugt, unter Verwendung von Extrudern in die Gestalt von Strängen überführt, anschließend granuliert werden.

Es besteht auch die Möglichkeit, unabhängig voneinander erzeugte, kontrastfarbene Gummimischungen unter Verwendung eines einzigen Extruders gemeinsam in die Form von verschiedenfarbigen Strängen zu überführen und diese anschließend zu granulieren und auf die in einer ersten Farbe eingefärbte Bahn aufzustreuen.

Immer müssen dabei die in Anspruch 1 gekennzeichneten Bedingungen hinsichtlich der Farbflächen erfüllt sein.

Eine vorteilhafte Ausgestaltung der vorliegenden Erfindung besteht darin, daß die erste Partikelsektion zumindest zwei sich im wesentlichen parallel zueinander erstreckende Teilsektionen umfaßt. Erfahrungsgemäß lagern sich Schmutzpartikel gerade im Industriebereich, bei befahrbaren Böden, jedoch auch durch das Begehen derselben, vorzugsweise in streifenförmiger Anordnung ab. Solche Ablagerungen werden durch diese Ausgestaltung optisch besonders gut kaschiert.

Dieser Kaschierungseffekt ist noch gesteigert, wenn die erste Partikelsektion an zumindest einer Stelle des streifenförmiges Verlaufs nicht geradlinig ausgebildet ist.

Eine weitere vorteilhafte Ausgestaltung besteht darin, daß die Partikel eine durch die Oberfläche des Bodenbelags begrenzte, kleinste lineare Erstreckung von 12 mm haben. Dies bedeutet das Vorliegen relativ großer sichtbarer Partikelflächen, was insbesondere bei sehr großen Räumen eine weniger unruhige Oberflächenwirkung hervorruft, als dies zahlreiche kleine Partikel bewirken. Auf der anderen Seite ist es möglich, solch große Partikel zu Piktogrammen zusammenzuordnen.

Unter "kleinste lineare Erstreckung "soll dabei verstanden werden die kürzeste Gerade, welche die zwei am engsten benachbarten Ecken einer Partikel miteinander verbindet.

Der erfindungsgemäße Bodenbelag kann elektrisch leitfähig ausgestaltet werden, wobei der Ableitwiderstand nach DIN 51 953 unter 10⁶ Ohm beträgt. Die Basisbahn enthält entsprechend in bekannter Weise Ruß-Einlagerungen, welche diese tiefschwarz färben. Dennoch kann mit der vorliegenden Erfindung erreicht werden, daß diese schwarze Farbe auf der Sichtseite des Bodenbelags nicht dominiert: Der farblichen Gestaltung sind keine Grenzen gesetzt, der Flächenbedeckung der Basisbahn durch das Kautschukgranulat nur insofern, als selbstverständlich diese Bedeckung nur so dicht sein darf, daß auf einer Fläche von 20 cm² an jeder Stelle des Bodenbelags stets auch die Basisbahn sichtbar und so Elektroden elektrisch zugänglich ist.

## Patentansprüche

1. Mehrfarbig gemusterter Bodenbelag aus Gummi, bei dem zumindest in die Oberseite einer Basisbahn aus Kautschuk zumindest ein kontrastfarbenes Kautschukgranulat oberflächenbündig eingepreßt und durch nachfolgende Vulkanisierung des erhaltenen Gebildes bleibend fixiert ist und dessen einzelne Partikel zumindest zwei voneinander und von der Basisbahn verschiedenfarbige Partikelsektionen aufweisen, bei dem zumindest eine erste Partikelsektion zumindest eine zweite Partikelsektion keil- oder streifenförmig derart durchdringt, daß wenigstens 50 %, aber weniger als 100 % der im Bereich der Oberfläche des Bodenbelags sichtbaren Partikel-Bestandteile jeweils farblich gleiche Partikelsektionen aufweisen,
und wobei die Summen der entsprechend gleichfarbigen Partikelsektion-Flächen der im angegebenen Bereich von wenigstens 50 % und kleiner 100 % vorhandenen Partikel-Bestandteile unabhängig von der Anzahl der Farben im Granulat immer ungleich sind.

2. Bodenbelag nach Anspruch 1, dadurch gekennzeichnet, daß die erste Partikelsektion zumindest zwei sich im wesentlichen parallel zueinander ersteckende Teilsektionen umfaßt.

3. Bodenbelag nach Anspruch 2, dadurch gekennzeichnet, daß die erste Partikelsektion an zumindest einer Stelle des streifenförmigen Verlaufs nicht geradlinig ausgebildet ist.

4. Bodenbelag nach Anspruch 1 bis 3, dadurch gekennzeichnet, daß die Partikel eine durch die Oberfläche des Bodenbelags begrenzte, kleinste lineare Erstreckung von 12 mm haben.

5. Bodenbelag nach einem der vorhergehenden Ansprüche, dadurch gekennzeichnet, daß die Basisbahn durch inkorporierte Ruß-Bestandteile elektrisch leitend ist.

## Claims

1. A rubber floor covering having a multi-coloured pattern, in which at least one rubber granular material of contrasting colour is pressed flush with the surface into the upper side of a base web of rubber and is fixed permanently by subsequent vulcanization of the resulting structure, and has individual particles with at least two particle sections of different colour from one another and from the base web, in which at least a first particle section penetrates at least a second particle section in the form of a wedge or strip such that at least 50% but less than 100% of the particle constituents visible in the region of the surface of the floor covering in each case have particle sections of the same colour, and where the sums of the areas of the corresponding same-coloured particle sections of the particle constituents that are present in the stated range of at least 50% and less than 100% are always unequal irrespective of the number of colours in the granular material.

2. A floor covering according to claim 1, characterized in that the first particle section comprises at least two part sections which extend essentially parallel to one another.

3. A floor covering according to claim 2, characterized in that the first particle section does not have a straight-line structure at least at one point of the strip-like course.

4. A floor covering according to any of claims 1 to 3, characterized in that the particles have a smallest linear extension of 12 mm, limited by the surface of the floor covering.

5. A floor covering according to any one of the preceding claims, characterized in that the base web is electrically conductive due to incorporated carbon black constituents.

## Revendications

1. Revêtement de sol à motifs multicolores en élastomère, dans lequel au moins un granulat de caoutchouc de couleur contrastée est pressé au moins dans la partie supérieure d'une bande de base en caoutchouc et fixé durablement par vulcanisation subséquente du complexe résultant, et dont les différentes particules présentent au moins deux sections de particules de couleurs différentes l'une par rapport à l'autre et par rapport à la bande de base, dans lequel au moins une première section de particules pénètre en forme de clavette ou en forme de bande au moins une deuxième section de particules de telle manière qu'au moins 50%, mais moins de 100% des composants particulaires visibles dans la zone superficielle du revêtement de sol présentent à chaque fois des sections de particules de même couleur, et dans lequel les sommes des surfaces des sections de particules de même couleur correspondante des composants de particules présents dans ladite plage d'au moins 50% et inférieure à 100% ne sont jamais égales, indépendamment du nombre des couleurs dans le granulat.

2. Revêtement de sol selon la revendication 1, caractérisé en ce que la première section de particules englobe au moins deux sections partielles se développant principalement parallèlement l'une par rapport à l'autre.

3. Revêtement de sol selon la revendication 2, caractérisé en ce que la première section de particules est formée de manière non rectiligne en au moins un endroit de la trajectoire en forme de bande.

4. Revêtement de sol selon les revendications 1 à 3, caractérisé en ce que les particules ont un développement linéaire minimal de 12 mm limité par la surface du revêtement de sol.

5. Revêtement de sol selon l'une des revendications précédentes, caractérisé en ce que la bande de base est électriquement conductrice par incorporation de composants de suie.
